# EUROPÄISCHE PATENTSCHRIFT

(11) **EP 0 361 235 B1**
(45) Veröffentlichungstag und Bekanntmachung des Hinweises auf die Patenterteilung: **26.02.1992**
(21) Anmeldenummer: 89117119.1
(22) Anmeldetag: 15.09.1989
(51) Int. Cl.: E05D 7/10, E05D 11/00, E05D 5/10

(54) **Scharnier für Türen von Fahrzeugkofferaufbauten, Containern und dergleichen mit einer Zollsicherung**
Hinge for the lids of vehicle boots, containers and the like with a customs safety device
Charnière pour porte de compartiment de véhicule, conteneur et similaire avec un dispositif de sécurité douanier

(30) Priorität: 26.09.1988 DE 8812152 U
(43) Veröffentlichungstag der Anmeldung: 04.04.1990
(73) Patentinhaber: F. HESTERBERG & SÖHNE GmbH & Co. KG, D-58256 Ennepetal (DE)
(72) Erfinder: Nieland, Friedhelm, D-5805 Breckerfeld (DE)
(74) Vertreter: Kneissl, Richard, Dr.

(56) Entgegenhaltungen:
- DE-A- 2 302 111
- DE-A- 3 245 205
- DE-A- 3 341 855
- DE-A- 3 405 082
- DE-U- 8 534 442

## Beschreibung

Die Neuerung betrifft ein Scharnier für Türen von Fahrzeugkofferaufbauten, Containern und dergleichen, mit einem bügelförmigen Scharnierbock und einem Scharnierblatt, das mit dem Scharnierbock mittels einer die Bügelenden des Scharnierbocks und das Scharnierblatt durchsetzenden, lösbar am Scharnierbock befestigten Achse schwenkbar verbunden ist, sowie mit einer Zollsicherung, welche aus mindestens einem von der Achse durchsetzten zylindrischen Sicherungsansatz an jeweils einem Bügelende des Scharnierbocks sowie aus mindestens einer bei geschlossener Türe den Sicherungsansatz hintergreifenden Sicherungsschale am Scharnierblatt besteht, wobei der Sicherungsansatz vom jeweiligen Bügelende des Scharnierbocks einwärts gerichtet ist, und wobei die Achse in ein Gewindeloch eines der Bügelenden eingeschraubt ist.

Ein Scharnier dieser Art ist aus der DE-PS 32 45 205 bekannt.

Bei einer offenkundig vorbenutzten Weiterbildung dieses Scharniers ist die Achse, welche aus einem Gewindebolzen mit Senkkopf besteht, in ein Gewindeloch eines der Bügelenden eingeschraubt.

Bei dem bekannten Scharnier kann die Achse ohne weiteres entfernt werden, ohne daß es möglich ist, eine vom Zoll plombierte geschlossene Türe abzuheben. Der gesamte Sicherungsmechanismus ist bei geschlossener Türe von Beamten voll inspizierbar. Das Absägen oder Abschleifen und anschließende Wiederanbringen eines Teils der Zollsicherung, ohne Spuren zurückzulassen, ist praktisch unmöglich.

Es hat sich aber gezeigt, daß es möglich ist, die Bügelenden mit Gewalt auseinanderzubiegen, um jede Sicherungsschale außer Eingriff mit dem zugehörigen zylindrischen Sicherungsansatz zu bringen. Hierzu eignet sich insbesondere das erwähnte Gewindeloch, in welches der Bolzen eingeschraubt ist. Nach Entnahme des Bolzens und Einschieben einer Platte zwischen dem Bügelende und dem Scharnierblatt kann nämlich von der Außenseite eine Schraube in das Gewindeloch eingeschraubt werden. Durch gewaltsames Anziehen dieser Schraube können dann die Bügelenden auseinandergebogen werden.

Weiterhin hat es sich herausgestellt, daß es insbesondere bei Türen, die in die Öffnung eines Kofferaufbaus oder eines Containers eingesetzt sind oder die mit einer Gummidichtung an der Stirnseite dieser Öffnung anliegen, möglich ist, die Türen durchzubiegen und dadurch die jeweilige Sicherungsschale mit dem zugehörigen zylindrischen Sicherungsansatz außer Eingriff zu bringen.

Der Neuerung lag die Aufgabe zugrunde, ein Scharnier der eingangs näher beschriebenen Art so weiterzubilden, daß derartige Manipulationen an der Zollsicherung ausgeschlossen sind. Die Aufgabe wird gemäß der Erfindung dadurch gelöst, daß das Gewindeloch ein Sackloch ist und daß auf der Innenseite des Verbindungsstegs des bügelförmigen Scharnierbocks ein Ansatz vorgesehen ist, der dicht an das Scharnierblatt heranreicht.

Durch die Ausbildung des Gewindelochs im Bügelende als Sackloch ist es unmöglich, von der Gegenseite eine Schraube einzudrehen und die Bügelenden aufzubiegen. Der Ansatz auf der Innenseite des Verbindungsstegs verhindert, daß durch Verbiegen der Türe die jeweilige Sicherungsschale mit dem zugehörigen zylindrischen Sicherungsansatz außer Eingriff gebracht werden kann.

Wie bei dem bekannten Scharnier wird es auch im vorliegenden Fall bevorzugt, daß jeweils zwei Sicherungsansätze und Sicherungsschalen vorgesehen sind.

Eine Ausführungsform eines erfindungsgemäßen Scharniers wird nun anhand der Zeichnung näher erläutert. In den Zeichnungen zeigt
Fig. 1 eine Aufsicht auf das erfindungsgemäße Scharnier, mit welchem eine Türe an einem Kofferaufbau angeschlagen ist;
Fig. 2 eine Seitenansicht in Richtung des Pfeils A von Fig. 1;
Fig. 3 einen Schnitt an der Linie III-III vn Fig. 1; und
Fig. 4 einen Schnitt an der Linie IV-IV von Fig. 1.

Der in Fig. 1 bruchstückhaft dargestellte Kofferaufbau 1 umfaßt eine Seitenwand 2 und eine Türe 3. Die Türe 3 ist mit Hilfe von wenigstens zwei Scharnieren 4 (eines ist nur dargestellt) an der Stirnseite der Seitenwand 2 angelenkt. Das Scharnier 4 selbst besteht aus einem bügelförmigen Scharnierbock 5 und einem Scharnierblatt 6. Das Scharnierblatt 6 ist mit Hilfe von Nieten 7, die durch Befestigungslöcher 8 im Scharnierblatt 6 hindurchgehen, an der Türe 3 festgenietet, während der Scharnierbock 5 mit Hilfe von Schweißnähten 9 an der Seitenwand 2 angeschweißt ist. Das Scharnierblatt 6 besitzt an einem Ende eine Kröpfung 10 und geht im Anschluß an diese Kröpfung in einen Lagerblock 11 über, der eine Bohrung 12 aufweist. An den Bügelenden des Scharnierbocks 5 sind zwei einwärtsgerichtete zylindrische Sicherungsansätze 13 angebracht. Die Bügelenden des Scharnierbocks und die Sicherungsansätze 13 besitzen jeweils eine Bohrung, die mit der Bohrung 12 fluchten. Die obere Bohrung 14 ist in ihrem äußeren Teil konisch erweitert, während die untere Bohrung als Sackloch 17 mit einem Innengewinde ausgebildet ist. Die Bohrungen 12 und 14 werden durch einen Gewindebolzen 16 mit Senkkopf durchquert, der in das Gewindesackloch 17 eingeschraubt ist. Zwei Sicherungsschalen 18, die am Scharnierblatt 6 je zu einer Seite des Lagerblocks 11 angeordnet sind, untergreifen die Sicherungsansätze 13. Ein Ansatz 15, der auf der Innenseite des Verbindungsstegs des Scharnierbocks 5 vorgesehen ist, reicht dicht an den Lagerblock 11 des Scharnierblatts 6 heran. Es ist ohne weiteres ersichtlich, daß bei fehlender Achse 16 die Türe 3 nicht vom Kofferaufbau 1 abgenommen werden kann. Dies ist nur bei ausgeschwenkter Türe möglich. Weiterhin ist ersichtlich, daß es unmöglich ist, mit Hilfe einer von außen eingeführten Schraube die Bügelenden des Scharnierbocks 5 auseinanderzubiegen oder durch Manipulationen irgendwelcher Art die Sicherungsschalen 18 außer Eingriff mit den Sicherungsansätzen 13 zu bringen.

## Patentansprüche

1. Scharnier für Türen von Fahrzeugkofferaufbauten, Containern und dergleichen, mit einem bügelförmigen Scharnierbock und einem Scharnierblatt, das mit dem Scharnierbock mittels einer die Bügelenden des Scharnierbocks und das Scharnierblatt durchsetzenden, lösbar am Scharnierbock befestigten Achse schwenkbar verbunden ist, sowie mit einer Zollsicherung, welche aus mindestens einem von der Achse durchsetzten zylindrischen Sicherungsansatz an jeweils einem Bügelende des Scharnierbocks sowie aus mindestens einer bei geschlossener Türe den Sicherungsansatz hintergreifenden Sicherungsschale am Scharnierblatt besteht, wobei der Sicherungsansatz vom jeweiligen Bügelende des Scharnierbocks einwärts gerichtet ist und wobei die Achse in ein Gewindeloch eines der Bügelenden eingeschraubt ist, dadurch gekennzeichnet, daß das Gewindeloch ein Sackloch (17) ist und daß auf der Innenseite des Verbindungsstegs des bügelförmigen Scharnierbocks (5) ein Ansatz (15) vorgesehen ist, der dicht an das Scharnierblatt (6) heranreicht.

2. Türscharnier nach Anspruch 1, dadurch gekennzeichnet, daß je zwei Sicherungsansätze (13) und Sicherungsschalen (18) vorgesehen sind.

## Claims

1. Hinge for doors of vehicle trunk structures, containers and the like, comprising a stirrup-shaped hinge support and a hinge plate which is pivotally connected to the hinge support by means of a pin passing through the stirrup ends of the hinge support and the hinge plate and detachably secured to the hinge support, and a customs seal which consists of at least one cylindrical seal lug traversed by the pin on a respective stirrup end of the hinge support and at least one seal shell engaging behind the seal lug when the door is closed on the hinge plate, the seal lug being inwardly directed from the respective stirrup end of the hinge support and the pin being screwed into a threaded hole of one of the stirrup ends, characterized in that the threaded hole is a blind hole (17) and that on the inner side of the connecting web of the stirrup-shaped hinge support (5) a lug (15) is provided which extends up close to the hinge plate (6).
2. Door hinge according to claim 1, characterized in that two seal lugs (13) and two seal shells (18) are provided.

## Revendications

1. Charnière pour porte de compartiment de véhicule, de conteneur, etc..., comportant un gond en forme d'étrier et une paumelle, articulée sur ce gond au moyen d'un axe, qui passe dans les branches de l'étrier formé par le gond et dans cette paumelle et qui est fixé amoviblement à ce gond, ainsi qu'un dispositif de sécurité douanier, lequel est composé d'au moins un appendice cylindrique, dans lequel l'axe passe, de chaque branche de l'étrier et d'au moins une coquille de paumelle, s'appliquant contre la partie postérieure de cet appendice lorsque la porte est fermée, l'appendice cylindrique de chaque branche de l'étrier étant orienté vers l'intérieur et l'axe étant vissé dans un trou taraudé de l'une de ces branches, charnière caractérisée en ce que le trou taraudé est un trou borgne (17), et en ce que la traverse de jonction de l'étrier qui forme le gond (5) présente, sur son côté intérieur, un épaulement (15), qui arrive tout près de cette paumelle (6).

2. Charnière de porte selon la revendication 1, caractérisée en ce qu'elle comporte deux épaulements (13) de sécurité et deux coquilles (18) de sécurité.
